# EUROPÄISCHE PATENTSCHRIFT

(11) **EP 0 116 707 B1**
(45) Veröffentlichungstag und Bekanntmachung des Hinweises auf die Patenterteilung: **31.08.1988**
(21) Anmeldenummer: 83112436.7
(22) Anmeldetag: 10.12.1983
(51) Int. Cl.: A47B 31/04

(54) **Zusammenklappbarer Servierwagen oder -tisch**
Foldable trolley or service table
Table ou chariot de service repliable

(30) Priorität: 22.02.1983 DE 3305992
(43) Veröffentlichungstag der Anmeldung: 29.08.1984
(73) Patentinhaber: Interconfort Mobilmöbel GmbH, D-5757 Wickede / Ruhr (DE)
(72) Erfinder: Müller, Gert, Dipl.-Ing., D-5750 Menden (DE)
(74) Vertreter: Beyer, Rudi

(56) Entgegenhaltungen:
- DE-B- 1 654 461
- FR-A- 1 023 477
- FR-A- 2 186 822
- US-A- 3 095 833

## Beschreibung

Die Erfindung betrifft eine stellungsstabilisierende Rastvorrichtung an einem zusammenklappbaren Servierwagen oder -tisch mit an zwei vertikalen Säulen um je eine horizontale Achse schwenkbaren Tabletthälften, die in ihrer horizontalen Gebrauchsstellung durch ein Paar von an den Säulen um vertikale Drehachsen schwenkbaren Bügeln abgestützt sind, während sie in ihrer Nichtgebrauchsstellung mit angeklappt anliegenden Bügeln parallel zu den Säulen hochkant klappbar sind.

Eine Rastvorrichtung an einem zusammenklappbaren Möbel gemäß dem Gattungsbegriff ist der DE-PS-1 654461 als vorbekannt zu entnehmen. Bei dem vorbekannten zusammenklappbaren Servierwagen sind zum Stellungsstabilisieren der Gebrauchslage eines solchen Servierwagens an den Bügeln abgekröpfte Blechlappen angeschweißt, in die unter dem Tablettrand mit horizontalem Schenkel befestigte Winkeleisen mit ihrem vertikal nach unten weisenden Steg zwischen die nach oben keilförmig offene Taschen bildenden Blechlappen und den Wandungen der rohrförmige Bügel eingreifen können. Dadurch soll eine bessere Halterung der Tabletts erzielt werden, um zu verhindern, daß horizontale Stöße die Tabletthälften anheben und sie dadurch in die Vertikale schwenken.

Die vorerwähnte Konstruktion schließt hingegen nicht aus, daß vertikal gerichtete Zugkräfte auf die Tabletthälften diese und die Bügel zum ungewollten Einschwenken des Klappmöbels bringen, wobei der Schließdruck der auf die Bügel einwirkenden Federkräfte noch das Zusammenklappen der Bügel und der Tabletthälften begünstigt, weil sich dann das Abheben vom Bügel und die federnde Schließdruckbelastung der Bügel im Sinne eines unerwünschten Zusammenklappens ergänzen. Im übringen ist das sachgemäße Zustandebringen der Bügel-Tablett-Halterung zu weitgehend dem jeweiligen Gutdünken der Bedienung überlassen, so daß diese als zu beschwerlich anzusehen ist.

Die DE-OS-2 322 223 beschreibt einen zusammenklappbaren Tisch, insbesondere einen Serviertisch, mit aus der Senkrechtstellung in die waagerechte Gebrauchsstellung klappbaren Tischplattenhälften, die an einem sich in der Vertikalebene erstreckenden Rahmengestell angelenkt sind, wobei die Tischplattengelenke an den freien Enden von Tischflächenrand-Bügeln sich befindet, die auf ihrer dem U-Inneren zugekehrten Seiten einen Einschubschlitz für den Rand der Tischplattenhälften aufweisen, welche in Einschubstellung relativ zum Bügel lagenfixiert sind. Diese U-Bügel bestehen aus im Querschnitt C-profilierten Leisten und sind gebogen. Die Gelenke sind von in den Stirnöffnungen der U-Profilleisten eingeschobenen Stopfen gebildet, welche auch zur Lagefixierung der Tischplattenhälften dienen. Dabei weisen die Stopfen jeweils eine vor einer Randauskehlung der Tischplattenhälfte liegenden Anschlageschulter auf. Eine Madenschraube bildet ein Verbindungsmittel, das sowohl die betreffende Tischplattenhälfte als auch den Stopfen in der Einschubstellung lagefixiert.

Aus der US-PS-3 095 833 ist ein zusammenklappbarer Tisch vorbekannt, bei dem die Tabletthälften durch Federn in der Gebrauchsstellung gehalten sind. Die Tabletthälften werden hierzu nach oben in die horizontale Gebrauchsstellung geschwenkt und anschließend die Federn mit Schenkeln in Bohrungen der Tischbeine eingerastet, wonach sich die Tabletthälften auf den Federn abstützen.

Aus der CH-PS-521 732 ist eine Rastvorrichtung vorbekannt, bei welcher mit dem schwenkbaren Tablett Federlaschen verbunden sind, die in der Gebrauchsstellung in nach oben offenen, mit den Bügeln verbundenen Haken eingreifen.

Der Erfindung liegt die Aufgabe zugrunde, eine gatttungsgemäß vorausgesetzte Rastvorrichtung so zu gestalten, daß nicht nur eine horizontale, sondern vornehmlich auch eine vertikale Arretierung der Tabletthälften und der Bügel gegeneinander ein ungewolltes Zusammenklappen, auch bei Zugeinwirkung in vertikaler Richtung, mit konstruktiv einfachen Mitteln zuverlässig ausschließt.

Die Aufgabe wird durch die kennzeichnenden Merkmale des Patentanspruches gelöst.

Bei Ausgestaltung gemäß der Erfindung umgreift die Rastvorrichtung den Tablettrand seitwärts und von oben, so daß Bügel und Tabletts nicht nur gegen horizontale, sondern vornehmlich auch gegen vertikale Beanspruchungen zuverlässig gegen ungewolltes Zusammenklappen des Möbels gegeneinander arretiert sind. Diese Arretierung kann so ausgestaltet sein, daß mit dem Ausschwenken der Tabletthälften in deren horizontale Gebrauchsstellung der Tablettrand automatisch unter das betreffende Rastelement schnappt, so daß die Einrastung dieses Rastelementes oder der Rastelemente nicht in das Belieben des Benutzers gestellt ist, sondern automatisch erfolgt, so daß das Klappmöbel immer nach Ingebrauchnahme zuverlässig in dieser Stellung arretiert ist, und zwar so lange, bis die Rastelemente gewollt ausgeschaltet werden. Dabei wird die Tendenz der Arretierung noch dadurch erhöht, daß die in der Regel unter Federspannung im Sinne eines Zusammenschwenkens stehenden Bügel stets an die Tablettränder anliegen, so daß auch ein bei der Benutzung oftmals unter Last vertikales Hin-und Herwandern der Tablettränder im allgemeinen nicht dazu führen kann, daß die Rastelemente übersprungen werden.

Um die Rastelemente auszuschalten, müssen die Bügel vielmehr voneinander, also nach auswärts, gedrückt werden. Gleichzeitig muß der Tablettrand über die dann frei kommenden Rastelemente nach oben bewegt werden, weil sonst die erfindungsgemäße Rastvorrichtung, die vorteilhafterweise an jeder Tabletthälfte und an jedem Bügel angebracht ist, wieder in ihre Raststellung einrasten würde. Unkundige Personen, insbesondere kleine Kinder, können den zusammenklappbaren Servierwagen oder -tisch nicht mehr ohne fremde Hilfe zusammenklappen.

Außerdem dienen zur Verwirklichung der erfindungsgemäßen Lösung sehr einfache konstruktive Mittel. Zu diesem Zweck braucht im Höhenbereich der Tablettränder an den in der Regel aus Stangenmaterial oder Rohren bestehenden Bügeln nur eine in der Höhe des Tablettrandes befindliche radiale Einformung, vorgesehen zu werden, die aus dem Nuttiefsten heraus vom Tablettrand weg stetig bis auf die Peripherie des Bügels nach auswärts ansteigt. Da die Bügel unter Federkraft stehen, gleiten sie an den Tabletträndern, wobei die Tablettränder über diese keilförmig nach unten verlaufende Fläche zuverlässig unter den Bügel schnappen, so daß der gesamte Servierwagen an den Tabletträndern hochgehoben werden kann, ohne daß die Gefahr des Ausrastens der Sicherungselemente und des damit einhergehenden Zusammenklappens des Möbels gegeben wäre. Wegen dieser einfachen konstruktiven Mittel, die keiner zusätzlichen losen Einzelteile bedürfen, braucht auch die Gesamtkonstruktion des Möbels nicht verändert zu werden. Vielmehr lassen sich bekannte und bewährte Konstruktionen ohne sonstige Abänderungen unverändert weiterhin anwenden.

In der Zeichnung ist die Erfindung - teils schematisch - an einem Ausführungsbeispiel veranschaulicht. Es zeigt:
Fig.1 einen zusammenklappbaren Servierwagen;
Fig.2 den aus Fig. 1 ersichtlichen Servierwagen in einer Zwischenstellung der Teile beim Auseinanderklappen oder Zusammenklappen und
Fig.3 eine Einzelheit aus Fig. 1 in ausschnittsweiser Darstellung und in größerem Maßstab.

Aus der Zeichnung ist ein Servierwagen ersichtlich, der stirnseitig auf gegenüberliegenden Seiten je eine aus Profilrohr von insbesondere elliptischem Querschnitt bestehende Säulen 1 bzw. 2 aufweist, die durch zwei mit Abstand sowie parallel zueinander verlaufende horizontale Streben aus Rohrmaterial fest miteinander verbunden sind. Diese Streben sind aus der Zeichnung nicht erkennbar, da je eine dieser Streben unterhalb von Tabletthälften 3,4 bzw. 5, 6 verläuft.

An den Stirnenden des im wesentlichen aus den senkrechten Säulen 1 und 2 und den horizontalen Streben bestehenden verwindungssteifen Rahmens sind mittels nicht dargestellter Achsen Bügel 7, 8 bzw. 9, 10 angelenkt, von denen jeder aus einem gekrümmten Teil 11 und einem vertikalen Schenkel 12 sowie aus einem Querstück 13 besteht, das die Verbindung zu einem aus der Zeichnung nicht erkennbaren, in der jeweiligen vertikalen Säule 1 oder 2 verlaufenden vertikalen Schenkel herstellt, der eine Achse bildet. An den unteren Enden des vertikalen Schenkels 12 ist jeweils eine Rolle 14 drehbar und um eine vertikale Achse unendlich in beiden Richtungen auch schwenkbar gelagert, damit der Servierwagen gefahren und auf der Stelle gedreht werden kann. An das gekrümmte Teil 11 schließt sich ein aus der Ebene dieses Teiles 11 einwärts zu der betreffenden Säule 1 oder 2 gekröpfter Lagerabschnitt 15 an, der an seinem Ende in eine Durchbrechung 16 der betreffenden Säule 1 oder 2 eingreift und hier mit dem vertikalen Drehlager des betreffenden Bügels 7 bis 10 verbunden ist. Aus Gründen der Übersicht wurden in der Zeichnung nicht alle gekrümmte Teile und nicht alle vertikale Schenkel und auch nicht alle Querstücke und Rollen sowie Lagerabschnitte und Durchbrechungen mit besonderen Bezugszeichen versehen. Die entsprechenden Teile und Durchbrechungen der jeweils anderen Bügel sind entsprechend ausgebildet und jeweils im gleichen Höhenbereich und komplimentär angeordnet.

Die Tabletthälften 3 bis 6 sind über Achsen 17 auf gegenüberliegenden Seiten an den Säulen 1 bzw. 2 in vertikaler Richtung schwenkbar gelagert, wobei jeweils zwei übereinanderliegenden Tabletthälften 3, 5 bzw. 4, 6 einem Paar von Bügeln 7, 9 bzw. 8, 10 zugeordnet sind. Übereinanderliegende Tabletthälften 3, 5 bzw. 4, 6 sind durch Zugstangen 18, 19 bzw. 20, 21 miteinander verbunden, führen also stets die gleichen, mithin synchronen Bewegungen durch. Diese Zugstangen 18 bis 21 sind an ihren Enden jeweils über Winkel mit den zugeordneten Tabletthälften 3 bis 6 über horizontale Lager derart verbunden, daß die Tabletthälften 3 bis 6 auch um diese Lager in vertikale Ebene geklappt werden können. Im übrigen liegen die Tabletthälften 3 bis 6 mit ihren aus der Tablettebene nach oben und auswärts geformten Rand 22 auf unterhalb des Randes 22 an den vertikalen Schenkeln 12 der Bügel 7 bis 10 befestigten, insbesondere angeschweißten, aus der Zeichnung nicht besonders erkennbaren Auflageteilen, so daß die Tabletthälften 3 bis 6 in ihrer aus Fig. 1 erkennbaren horizontalen Gebrauchsstellung randseitig unterfangen sind und auch unter Last nicht über diese horizontale Gebrauchsstellung nach unten gebogen oder verschoben werden können.

Zum Zusammenklappen des Servierwagens werden die Tabletthälften 3 bis 6 um die Achsen 17 hochgeschwenkt und die Bügel 7, 9 und 8,10 um ihre vertikalen Achsen an den Säulen 1 bzw. 2 nach innen geschwenkt, so daß sich ein flaches, wenig Raum in Anspruch nehmendes Gebilde ergibt, das in Raumecken, zwischen Möbel u. dgl., leicht untergebracht werden kann. Die zusammengeklappte Stellung ist nicht gezeichnet, jedoch erkennt man eine Zwischenstellung der Tabletthälften 3 bis 6 aus Fig. 2, die das Klappmöbel beim Hoch- oder Hinunterschwenken dieser Teile einnimmt.

Zur Überführung in die Gebrauchsstellung werden die Bügel 7 bis 10 ausgeschwenkt und die Tabletthälften 3 bis 6 in die Horizontale niedergeklappt.

Wie besonders die Fig. 3 erkennen läßt, ist jeder vertikale Schenkel 12 eines jeden Bügels 7 bis 10 innenseitig mit einer radialen Einformung oder Einkerbung 23 versehen, die vom Nuttiefsten allmählich über eine Keilfläche 24 bis zur äußeren Mantelfläche 25 des betreffenden vertikalen Schenkels 12 verläuft. Man erkennt aus Fig. 3 deutlich, daß ein Hochklappen - durch die gestrichelte Linie 26 in Fig. 3 angedeutet - der Tabletthälften 3 bis 6 durch Anschlagen an die radiale 23 Einformung und die dadurch gebildete Schulter verhindert wird. Da die Bügel 7 bis 10 durch nicht dargestellte, vorteilhafterweise in den Säulen 1 und 2 angeordnete Torsionsfedern die Tendenz haben, gegeneinander einwärts zu schwenken, liegt jeder vertikale Schenkel 12 stets an dem äußeren Randumfang der Tabletthälften 3 bis 6 an, so daß auch Erschütterungen, wie sie beim Überfahren von Teppichböden, Schwellen o. dgl. auftreten können, einhergehend mit vertikalen Zugbeanspruchungen an den Tabletthälften 3 bis 6, nicht zu einem ungewollten Überspringen der radialen Einformung 23 und des dadurch gebildeten Sicherungselementes erfolgen kann. Auch ein Anfassen und Hochheben, z. B. an den Tabletthälften 3 und 4 oder an dem die oberen Tabletthälften 3 und 4 überspannenden, die Säulen 1 und 2 miteinander verbindenden Bügel 27, vermag diese Sicherungs- und Arretierungsvorrichtung nicht außer Wirkung zu setzen. Erst ein nach auswärts gerichtetes Auseinanderdrücken der Bügel 7 und 9 bzw. 8 und 10 und ein gleichzeitiges Hochschwenken des betreffenden Tabletthälftenpaares, z. B. 4 und 6, bringt die Sicherungs- und Verriegelungsvorrichtung 22, 23, 24 außer Funktion. Werden die Tabletthälften 3 bis 6 wieder in die Horizontale geschwenkt, so rutschen die Tablettränder 22 automatisch über die radialen Einformungen 23 hinweg und schnappen hinter diesen sofort in Arretierungsstellung ein. Ein Vergessen der Sicherungs und Verriegelungsvorrichtung ist somit unmöglich.

### Bezugszeichenliste

1 Säule
2
3 Tabletthälfte
4
5
6
7 Bügel
8 "
9 "
10 "
11 gekrümmter Teil
12 vertikaler Schenkel
13 Querstück
14 Rolle
15 Lagerabschnitt
16 Durchbrechung
17 Achse
18 Zugstange
19 "
20 "
21 "
22 Rand
23 radiale Einformung
24 Keilfläche
25 Mantelfläche
26 gestrichelte Linie
27 Bügel

## Patentansprüche

Stellungs-stabilisierende Rastvorrichtung an einem zusammenklappbaren Servierwagen oder -tisch mit an zwei vertikalen Säulen (1, 2) um je eine horizontale Achse (17) schwenkbaren Tabletthälften (3,4 bzw. 5, 6), die in ihrer horizontalen Gebrauchsstellung durch ein Paar von an den Säulen (1, 2) um vertikale Drehachsen schwenkbaren Bügel (7, 8 bzw. 9, 10) abgestützt sind, während sie in ihrer Nichtgebrauchsstellung mit angeklappt anliegenden Bügeln (7, bzw. 9, 10) parallel zu den Säulen (1 bzw. 2) hochkantklappbar sind, dadurch gekennzeichnet" daß jeder Bügel (7, 8, 9, 10) mit einer radialen Einformung (23) versehen ist, die in der Gebrauchsstellung oberhalb des Tablettrandes (22) liegt und die vom Nuttiefsten bis zur äußeren Mantelfläche keilförmig nach auswärts bis unterhalb des Tablettrandes (22) ansteigt und daß die radiale Einformung (23) den Tablettrand (22) in der Gebrauchsstellung oben übergreift und die keilförmige Fläche (24) unter federnder Rückstellkraft der Bügel (7, 9 bzw. 8, 10) an der Fläche des Tablettrandes (22) anliegt.

## Claims

Position-stabilising locking device on a folding trolley or serving table having on two vertical columns (1, 2) tray halves (3, 4 and 5, 6) pivotable about a horizontal axis (17), which tray halves are supported, in their horizontal position of use, by a pair of curved brackets (7, 8 and 9, 10, respectively) on the columns (1, 2), the brackets being pivotable about vertical rotation axes, whilst in their position of non-use they can be folded with their edges upwards, the curved brackets (7, 8 and 9, 10) being folded up to abut thereon, parallel to the columns (1 and 2, respectively), characterised in that each curved bracket (7, 8, 9,10) is provided with a radial shaping (23) which in the position of use is above the tray edge (22) and which ascends from the depth of the groove to the outer surface in an outwardly directed wedge shape up to a point below the tray edge (22) and in that the radial shaping (23) engages over the tray edge (22) in the position of use and the wedge shaped surface (24) abuts on the surface of the tray edge (22) under the resilient restoring force of the curved brackets (7, 9 and 8, 10, respectively).

## Revendications

Dispositif à crantage, stabilisateur de position, sur un chariot de service ou desserte repliable, avec des moitiés de tablettes (3,4 respectivement 5, 6) que l'on peut faire pivoter par rapport à deux colonnes verticales (1, 2) autour de chaque fois un axe horizontal (17), lesquelles moitiés de tablettes, dans leur position d'utilisation horizontale, prennent appui sur des étriers (7, 8 respectivement 9, 10) pouvant pivoter autour d'axes de rotation verticaux, tandis que dans leur position de non utilisation, avec les étriers (7, respectivement 9,10) repliés s'y appliquant, elles sont rabattables vers le haut parallèlement aux colonnes (1 respectivement 2) , caractérisé en ce que chaque étrier (7, 8, 9, 10) est pourvu d'une partie entaillée radiale (23) qui, en position d'utilisation, se trouve au-dessus du bord de la tablette et qui, depuis le point le plus profond de la rainure jusqu'à la surface enveloppe extérieure, s'élève en forme de coin vers l'extérieur jusqu'en dessous du bord (22) de la tablette, et en ce que la partie entaillée radiale (23) surplombe en haut le bord de la tablette (22), en position d'utilisation, et en ce que la surface en forme de coin (24) s'applique à la surface du bord (22) de la tablette sous l'action de la force de rappel élastique des étriers (7, 9 respectivement 8,10).
